# FASCICULE DE BREVET EUROPEEN

(11) **EP 3 035 363 B1**
(45) Date de publication et mention de la délivrance du brevet: **01.02.2017**
(21) Numéro de dépôt: 15194907.0
(22) Date de dépôt: 17.11.2015
(51) Int. Cl.: H01H 73/18, H01H 9/36

(54) **CHAMBRE DE COUPURE D'ARC POUR UN DISJONCTEUR ELECTRIQUE, ET DISJONCTEUR COMPORTANT UNE TELLE CHAMBRE**
LICHTBOGEN-SCHALTKAMMER FÜR EINEN LEISTUNGSSCHALTER, UND LEISTUNGSSCHALTER, DER EINE SOLCHE KAMMER UMFASST
ARC EXTINGUISHING CHAMBER FOR ELECTRICAL CIRCUIT BREAKER AND CIRCUIT BREAKER COMPRISING SUCH A CHAMBER

(30) Priorité: 19.12.2014 FR 1462947
(43) Date de publication de la demande: 22.06.2016
(73) Titulaire: Schneider Electric Industries SAS, 92500 Rueil-Malmaison (FR)
(72) Inventeur: VALLIER, Hervé, 38050 GRENOBLE (FR); RONDOT, Loïc, 38050 GRENOBLE (FR); RAMIREZ, Jean-Claude, 38050 GRENOBLE (FR)
(74) Mandataire: Colette, Marie-Françoise

(56) Documents cités:
- WO-A1-2010/043487
- CN-A- 101 546 681
- FR-A1- 2 814 851
- JP-U- S51 153 452
- US-A- 5 504 292

## Description

### DOMAINE TECHNIQUE

L'invention concerne une chambre de coupure d'un disjoncteur électrique, comprenant une chambre de formation d'arc renfermant un contact fixe et un contact mobile, lesquels, au moment de leur séparation, forment un arc entre eux, ladite chambre de formation communiquant avec l'entrée d'une deuxième chambre dite d'extinction d'arc comportant un empilage de séparateurs s'étendant sensiblement parallèlement les uns par rapport aux autres, ce contact mobile s'étendant sensiblement perpendiculairement au plan des séparateurs, de manière à tirer un arc entre les contacts lors de leur séparation, dont la direction initiale est sensiblement parallèle auxdits séparateurs, ces séparateurs présentant du côté du contact mobile, une ouverture destinée à faciliter l'insertion de l'arc, ledit disjoncteur comportant un déclencheur magnétique situé du côté des contacts fixe et mobile et une corne de commutation située du côté opposé.

### ETAT DE LA TECHNIQUE ANTERIEURE

Dans les disjoncteurs connus, comme par exemple celui décrit dans le document FR 2 814 851, et notamment les disjoncteurs miniatures, après la commutation de l'arc, celui-ci se déplace en direction de la chambre d'extinction d'arc. Cette chambre d'extinction d'arc comporte des séparateurs (ou ailettes) constitués de plaques empilées, lesquelles s'étendent sensiblement parallèlement au plan de la base du disjoncteur, par laquelle base le disjoncteur est destiné à être monté sur un support de montage.

Cette chambre d'extinction permet de contribuer à limiter le courant de court-circuit par extinction de l'arc dans ladite chambre.

Entre le moment où l'arc s'insère dans la chambre et le moment où il s'éteint, la tension d'arc doit s'élever rapidement afin de limiter le courant et par suite, engendrer une contrainte thermique la moins élevée possible.

En général, l'arc ne s'insère pas de façon homogène dans les séparateurs. Afin de permettre d'améliorer cette insertion, Il est connu de pourvoir les séparateurs de fentes, généralement en forme de V plus ou moins ouverts.

Cette non homogénéité d'insertion entraîne une tension d'arc à l'origine de nombreux phénomènes dits de « reclaquage », lesquels se définissent principalement par une diminution de la tension d'arc et donc de l'effet limiteur du disjoncteur.

### EXPOSE DE L'INVENTION

La présente invention résout ces problèmes et propose une chambre de coupure pour un disjoncteur dans laquelle l'insertion de l'arc dans la chambre d'extinction d'arc est rendue plus homogène, ceci permettant de diminuer considérablement les effets de reclaquage thermiques générés lors de la coupure et de là, de limiter considérablement les risques de fusion du boîtier, ainsi qu'un disjoncteur comportant une telle chambre.

A cet effet, la présente invention a pour objet une chambre de coupure du genre précédemment mentionné, cette chambre étant caractérisée en ce que la forme des séparateurs varie de manière progressive d'un séparateur au suivant, ou par groupe de séparateurs identiques d'un groupe à l'autre, ou un mélange des deux, de telle manière que cette forme évolue du V présentant une surface d'ouverture la plus grande au V présentant une surface d'ouverture la plus petite, en allant du déclencheur magnétique jusqu'à la corne de commutation.

On obtient grâce à ces caractéristiques, une meilleure insertion de l'arc dans les ailettes, ce qui diminue les effets de reclaquage. La forme de la chambre de coupure permet également d'augmenter la masse des ailettes fortement sollicitées pendant la coupure. Cette augmentation de masse permet de diminuer les effets post-coupure de fonte du produit générés par le rayonnement thermique des ailettes sur le boîtier plastique des disjoncteurs après la coupure.

Selon une caractéristique particulière, la forme des séparateurs varie entre une forme en V réalisée de manière curviligne sur toute sa longueur et une forme en arc de cercle, en allant du déclencheur magnétique jusqu'à la corne de commutation.

Selon une autre caractéristique, ces séparateurs sont répartis dans trois groupes différents, respectivement un premier, un second et un troisième groupe, les séparateurs appartenant à un même groupe présentant sensiblement une même forme, en ce que dans le premier groupe situé du côté de la corne de commutation du disjoncteur, l'ouverture des séparateurs présente une forme semi-circulaire, que dans le troisième groupe situé du côté opposé, c'est-à-dire du côté des contacts fixe et mobile, l'ouverture des séparateurs présente une forme générale de V réalisé de manière curviligne sur toute la longueur de l'ouverture, tandis que dans le second groupe situé au milieu des deux autres, l'ouverture des séparateurs comporte une première partie en forme de portion de V prolongée par une fente, de telle manière que la section de la première partie de l'ouverture soit décroissante à partir de l'extrémité de l'ouverture située vers l'extérieur du séparateur vers son autre extrémité située vers l'intérieur dudit séparateur.

La présente invention a encore pour objet un disjoncteur électrique basse tension comportant une chambre de coupure comportant les caractéristiques précédemment mentionnées et telles que définies dans la revendication 1.

### BREVE DESCRIPTION DES DESSINS

Mais d'autres avantages et caractéristiques de l'invention apparaîtront mieux dans la description détaillée qui suit et se réfère aux dessins annexés donnés uniquement à titre d'exemple et dans lesquels :
- La figure 1 comporte une vue en coupe de la chambre de coupure selon un plan perpendiculaire au plan des différents séparateurs, et illustrant en outre, selon une vue en plan, les trois formes différentes de séparateurs selon l'invention,
- La figure 2 est une courbe illustrant la tension d'arc (en volts) en fonction du temps (ms) pendant la coupure selon l'art antérieur, et
- La figure 3 est une courbe illustrant la tension d'arc (en volts) en fonction du temps (ms) pendant la coupure, selon l'invention.

### EXPOSE DETAILLE D'UN MODE DE REALISATION DE L'INVENTION

Les disjoncteurs permettent de réaliser l'interruption d'un courant électrique par séparation des contacts de manière à protéger les biens et les personnes des effets des courants de court-circuit.

De manière connue en soi, ces appareils comportent un boîtier isolant ayant sur sa face avant une manette de manoeuvre et sur ses deux faces latérales étroites, des bornes de connexion. A l'intérieur du boîtier sont logés, un contact mobile 1 et un contact fixe 2. Ce contact mobile 1 est commandé par un mécanisme de commande (non représenté) reliant la manette précitée au contact mobile pour la fermeture des contacts.

Dans ce boîtier sont également logés un déclencheur thermique et un déclencheur électromagnétique (non représentés), susceptibles de provoquer, en cas de surcharge ou de court-circuit, une ouverture automatique des contacts. La partie intérieure du boîtier renferme une chambre de coupure constituée par une première chambre dite de formation d'arc, communiquant avec l'entrée d'une deuxième chambre 3, dite d'extinction d'arc, cette dernière comprenant des séparateurs 4 constitués par un empilage de plaques (ou tôles) qui s'étendent parallèlement à la base du boîtier.

Ce contact mobile 1 s'étend sensiblement perpendiculairement au plan des plaques prises séparément, de manière à tirer un arc entre les contacts lors de leur séparation, dont la direction initiale est sensiblement parallèle aux plaques. Cette chambre de coupure est délimitée latéralement par des cornes d'arc 5,6 reliées respectivement électriquement aux deux bornes précitées, ces deux cornes sont agencées de manière à capter l'arc tiré entre les contacts lors de leur séparation.

Selon l'invention, cette chambre d'extinction d'arc comporte trois groupes de séparateurs A,B,C, chaque groupe comportant des séparateurs identiques entre eux, mais la forme de ces séparateurs étant différente d'un groupe à l'autre.

Cette modification de la forme des séparateurs d'un groupe à l'autre concerne plus particulièrement la forme du V.

Ainsi, du côté a de l'appareil où est située la corne de commutation 5, le « V »des séparateurs sera moins ouvert, en ce sens que l'ouverture 7 formée par le V présentera une surface moins importante, celle-ci pouvant aller jusqu'à présenter une forme semi-circulaire tel qu'illustré sur la figure 1. Du côté b de l'appareil ou est situé le déclencheur magnétique et les contacts fixe 1 et mobile 2, l'ouverture 8 en forme générale de « V » dans les séparateurs du troisième groupe C présentera une forme curviligne, sans discontinuité, tandis que le « V » dans les séparateurs du deuxième groupe B situé entre les deux premiers A,C, conservera une forme de « V » classique, comportant une portion de « V » 9 du côté de l'ouverture des séparateurs se prolongeant par une fente 10 présentant une largeur constante sur toute sa longueur.

Ainsi, la section de la première partie 9 de l'ouverture 11 est décroissante à partir de l'extrémité 11 a de l'ouverture 11 située vers l'extérieur du séparateur vers son autre extrémité 11 b située vers l'intérieur dudit séparateur.

Telle qu'illustré sur la figure 3, l'invention permet d'augmenter considérablement la tension d'arc pendant la coupure, ceci se traduisant par une amélioration considérable de la limitation du courant, et de là, par une réduction significative des contraintes thermiques engendrées lors de la coupure, d'où un risque considérablement diminué de fusion du boîtier.

Ainsi, la forme des ailettes dans la chambre est modifiée afin d'accélérer l'insertion de l'arc coté magnétique et de freiner l'insertion de l'arc coté rail de commutation, et ainsi amener l'arc à rentrer perpendiculairement dans la chambre de coupure. Pour y parvenir, la forme du V est très ouvert coté magnétique et très fermé coté rail de commutation. La masse de la chambre de coupure devant être préservée pour des problématiques post-coupure (fonte de plastique par rayonnement des chambres), il est nécessaire que la forme des ailettes évolue progressivement.

L'invention s'applique avantageusement à tous les disjoncteurs, quelque soit leur pas. Cette modification proposée par l'invention s'intègre parfaitement dans l'encombrement du produit, et de plus, ne nécessite pour sa mise en oeuvre, aucune pièce additionnelle, hormis la nécessité de prévoir trois empreintes de découpe des séparateurs.

Bien entendu, l'invention n'est pas limitée au mode de réalisation décrit et illustré qui n'a été donné qu'à titre d'exemple.

Au contraire, l'invention comprend tous les équivalents techniques des moyens décrits ainsi que leurs combinaisons si celles-ci sont réalisées conformément à l'objet de la revendication 1.

## Revendications

1. Disjoncteur électrique, comprenant une chambre de formation d'arc renfermant un contact fixe et un contact mobile, lesquels, au moment de leur séparation, forment un arc entre eux, ladite chambre de formation communiquant avec l'entrée d'une deuxième chambre dite d'extinction d'arc comportant un empilage de séparateurs s'étendant sensiblement parallèlement les uns par rapport aux autres, ce contact mobile s'étendant sensiblement perpendiculairement au plan des séparateurs, de manière à tirer un arc entre les contacts lors de leur séparation, dont la direction initiale est sensiblement parallèle auxdits séparateurs, ces séparateurs présentant du côté du contact mobile, une ouverture destinée à faciliter l'insertion de l'arc, ledit disjoncteur comportant un déclencheur magnétique situé du côté des contacts fixe et mobile et une corne de commutation située du côté opposé,
**caractérisée en ce que** la forme des séparateurs (4) varie de manière progressive d'un séparateur au suivant, ou par groupe de séparateurs identiques d'un groupe à l'autre, ou un mélange des deux, de telle manière que cette forme évolue du V présentant une surface d'ouverture la plus grande au V présentant une surface d'ouverture la plus petite, en allant du déclencheur magnétique jusqu'à la corne de commutation (5), ces séparateurs (4) étant répartis dans trois groupes différents A,B,C, respectivement un premier A, un second B et un troisième groupe C, les séparateurs (4) appartenant à un même groupe présentant sensiblement une même forme, **en ce que** dans le premier groupe A situé du côté (a) de la corne de commutation (5) du disjoncteur, l'ouverture (7) des séparateurs (4) présente une forme semi-circulaire, que dans le troisième groupe C situé du côté opposé, c'est-à-dire du côté (b) des contacts fixe (2) et mobile (1), l'ouverture (8) des séparateurs présente une forme générale de V réalisé de manière curviligne sur toute la longueur de l'ouverture, tandis que dans le second groupe B situé au milieu des deux autres, l'ouverture (11) des séparateurs comporte une première partie (9) en forme de portion de V prolongée par une fente (10), de telle manière que la section de la première partie (9) de l'ouverture (11) soit décroissante à partir de l'extrémité (11 a) de l'ouverture (11) située vers l'extérieur du séparateur vers son autre extrémité (11 b) située vers l'intérieur dudit séparateur.

## Patentansprüche

1. Elektrischer Schutzschalter, der eine Lichtbogenbildungskammer enthält, die einen feststehenden Kontakt und einen beweglichen Kontakt umschließt, welche zum Zeitpunkt ihrer Trennung einen Lichtbogen zwischen sich bilden, wobei die Bildungskammer mit dem Eingang einer zweiten so genannten Lichtbogenlöschkammer in Verbindung steht, die eine Stapelung von Separatoren aufweist, die sich im Wesentlichen parallel zueinander erstrecken, wobei dieser bewegliche Kontakt sich im Wesentlichen lotrecht zur Ebene der Separatoren erstreckt, um einen Lichtbogen zwischen den Kontakten bei ihrer Trennung zu ziehen, dessen Anfangsrichtung im Wesentlichen parallel zu den Separatoren ist, wobei diese Separatoren auf der Seite des beweglichen Kontakts eine Öffnung aufweisen, die dazu bestimmt ist, das Einfügen des Lichtbogens zu erleichtern, wobei der Schutzschalter einen magnetischen Auslöser, der sich auf der Seite der feststehenden und beweglichen Kontakte befindet, und ein Schalthorn aufweist, das sich auf der gegenüberliegenden Seite befindet,
**dadurch gekennzeichnet, dass** die Form der Separatoren (4) von einem Separator zum anderen, oder pro Gruppe von gleichen Separatoren von einer Gruppe zur anderen oder einer Mischung der beiden progressiv variiert, so dass diese Form sich von dem V, das die größte Öffnungsfläche aufweist, bis zu dem V entwickelt, das die kleinste Öffnungsfläche aufweist, indem man vom magnetischen Auslöser zum Schalthorn (5) geht, wobei diese Separatoren (4) in drei verschiedene Gruppen A, B, C verteilt sind, eine erste A, eine zweite B, bzw. eine dritte Gruppe C, wobei die zur gleichen Gruppe gehörenden Separatoren (4) im Wesentlichen die gleiche Form haben, dass in der ersten Gruppe A, die sich auf der Seite (a) des Schalthorns (5) des Schutzschalters befindet, die Öffnung (7) der Separatoren (4) eine Halbkreisform hat, dass in der dritten Gruppe C, die sich auf der gegenüberliegenden Seite befindet, d.h. auf der Seite (b) der feststehenden (2) und beweglichen (1) Kontakte, die Öffnung (8) der Separatoren eine allgemeine Form eines V aufweist, das über die ganze Länge der Öffnung krummlinig hergestellt ist, während in der zweiten Gruppe B, die sich in der Mitte der zwei anderen befindet, die Öffnung (11) der Separatoren einen ersten Teil (9) in Form eines Abschnitts eines V verlängert durch einen Schlitz (10) aufweist, so dass der Querschnitt des ersten Teils (9) der Öffnung (11) ausgehend vom Ende (11a) der Öffnung (11), das sich zur Außenseite des Separators hin befindet, zu seinem anderen Ende (11b) abnimmt, das sich zum Inneren des Separators hin befindet.

## Claims

1. Electric circuit breaker, comprising an arc-forming chamber enclosing a fixed contact and a moving contact, which, at the time of their separation, form an arc between them, said forming chamber communicating with the input of a second so-called arc-quenching chamber comprising a stack of separators extending parallel to one another, this moving contact extending substantially at right angles to the plane of the separators, so as to pull an arc between the contacts upon their separation, the initial direction of which is substantially parallel to said separators, these separators having, on the side of the moving contact, an opening intended to facilitate the insertion of the arc, said circuit breaker comprising a magnetic release situated on the side of the fixed and moving contacts and a switching horn situated on the opposite side, **characterized in that** the form of the separators (4) varies progressively from one separator to the next, or by groups of identical separators from one group to another, or a mixture of both, in such a way that this form changes from the V having the largest opening surface area to the V having the smallest opening surface area, in the direction from the magnetic release to the switching horn (5), these separators (4) being distributed in three different groups A,B,C, i.e. a first group A, a second group B and a third group C, the separators (4) belonging to a same group having substantially the same form, **in that**, in the first group A situated on the side (a) of the switching horn (5) of the circuit breaker, the opening (7) of the separators (4) has a semicircular form and **in that**, in the third group C situated on the opposite side, namely the side (b) of the fixed contact (2) and moving contact (1), the opening (8) of the separators has a general form of a V formed in a curvilinear manner over the entire length of the opening, while in the second group B situated in the middle of the other two, the opening (11) of the separators has a first part (9) in the form of a V portion extended by a slot (10), in such a way that the cross-section of the first part (9) of the opening (11) decreases from the end (11 a) of the opening (11), situated towards the outside of the separator, in the direction of its other end (11b), situated towards the inside of the said separator.
